# EUROPÄISCHE PATENTSCHRIFT

(11) **EP 2 729 667 B1**
(45) Veröffentlichungstag und Bekanntmachung des Hinweises auf die Patenterteilung: **07.06.2017**
(21) Anmeldenummer: 11730666.2
(22) Anmeldetag: 08.07.2011
(51) Int. Cl.: F01C 21/10, F04C 23/00, F04C 25/02

(54) **VAKUUMPUMPE ZUM EINSATZ IM KRAFTFAHRZEUGBEREICH**
VACUUM PUMP FOR USE IN THE AUTOMOTIVE SECTOR
POMPE À VIDE DESTINÉE À ÊTRE UTILISÉE DANS LE DOMAINE DES VÉHICULES AUTOMOBILES

(43) Veröffentlichungstag der Anmeldung: 14.05.2014
(73) Patentinhaber: Pierburg Pump Technology GmbH, 41460 Neuss (DE)
(72) Erfinder: AL-HASAN, Nabil Salim, 41352 Korschenbroich (DE); CRAMER, Sebastian, 50259 Pulheim (DE); MÜLLER, Daniel, 42119 Wuppertal (DE)
(74) Vertreter: Patentanwälte ter Smitten Eberlein-Van Hoof Rütten Partnerschaftsgesellschaft mbB
(86) Internationale Anmeldenummer: PCT/EP2011/061628
(87) Internationale Veröffentlichungsnummer: WO 2013/007278

(56) Entgegenhaltungen:
- EP-A1- 2 022 984
- GB-A- 2 159 581
- US-A- 5 954 489
- US-B1- 6 471 494

## Beschreibung

Die Erfindung betrifft eine Vakuumpumpe zum Einsatz im Kraftfahrzeugbereich, mit einem auf einer Rotorwelle befestigtem Rotorelement, das in einem Rotorgehäuse angeordnet ist, und mit einem indirekt oder direkt die Rotorwelle antreibenden elektrischen Antriebsorgan, das in einem Motorgehäuse angeordnet ist, wobei das Rotorgehäuse und das Motorgehäuse über eine Gehäusewandung miteinander verbunden sind und eine Gehäuseanordnung bilden, wobei die Rotorwelle mittels einer Lagervorrichtung in der Gehäusewandung gelagert ist, und wobei das Rotorgehäuse mindestens einen Einlass und einen Auslass aufweist.

Verschiedene Verbraucher im Kraftfahrzeugbereich, wie zum Beispiel Bremsanlagen, basieren auf einer Unterdruckansteuerung. Der hierzu benötigte Unterdruck wird in konventionellen Fahrzeugen vorwiegend entweder durch Saugrohranschlüsse an Benzinmotoren oder mechanische Unterdruckpumpen an Dieselmotoren bereitgestellt. Insbesondere Bei Hybrid- und Elektrofahrzeugen werden elektrische Unterdruckpumpen bzw. elektrische Vakuumpumpen eingesetzt, um eine vom Verbrennungsmotor unabhängige Unterdruckversorgung zu gewährleisten. Aus der Praxis ist es darüber hinaus bekannt, den Motor zum elektrischen Antrieb der Vakuumpumpe und den Rotor, der den Unterdruck erzeugt, in einer Gehäuseanordnung unterzubringen. Wenn es der Bauraum erlaubt, schließt sich das Rotorgehäuse in Längsrichtung derart an das Motorgehäuse an, das die mit dem Rotor versehene Motorwelle direkt durch das elektrische Antriebsorgan antreibbar ist (siehe hierzu GB 2 159 581 A). Hierbei sind das Motorgehäuse und das Rotorgehäuse über eine Gehäusewandung miteinander verbunden, durch die die Motorwelle reicht. Dabei ist die Rotorwelle in der Gehäusewandung mittels einer Lagervorrichtung gelagert. Aufgrund des aufzubauenden Unterdrucks im Rotorgehäuse ist die Lagervorrichtung einer extrem hohen Belastung ausgesetzt, so dass beispielsweise Schmierstoffe in den Rotorraum gesogen werden und eine ordnungsgemäße Lagerung nicht mehr stattfinden kann. In der Praxis wird als Abhilfe eine gezielte Leckagegeometrie eingebaut, so dass Luft aus dem Auslass zur Wellenmitte geführt wird, um die Belastung der Lagervorrichtung aufgrund eines Druckunterschiedes im Motor- und Rotorgehäuse gering zu halten. Diese Vorgehensweise ist sehr aufwendig in der Herstellung des Rotorgehäuses, zudem wird durch diese gewünschte Leckage der Wirkungsgrad der Vakuumpumpe verringert. Des Weiteren ist es aus der US 6,471,494 B1 bekannt, eine Durchtrittsverbindung zwischen Rotorgehäuse und Motorgehäuse vorzusehen, um einen Druckausgleich zu gewährleisten. Auch hierbei ist der bauliche Aufwand sehr hoch.

Somit stellt sich die Aufgabe, eine Vakuumpumpe zum Einsatz im Kraftfahrzeugbereich bereitzustellen, die die oben genannten Nachteile vermeidet. Diese Aufgabe wird dadurch gelöst, dass in der Gehäusewandung mindestens eine Durchtrittsöffnung, die das Rotorgehäuse und das Motorgehäuse fluidisch verbindet, vorgesehen ist, wobei die mindestens eine Durchtrittsöffnung direkt im Bereich
der Lagervorrichtung zwischen der Lagervorrichtung und der Gehäusewandung vorgesehen ist. Auf diese einfache und kostengünstige Weise wird ein Druckausgleich zwischen Motorgehäuse und Rotorgehäuse geschaffen, der eine sichere und hinsichtlich der Lebensdauer langlebige Funktion gewährleistet.

Dadurch, dass die Gehäuseanordnung luftdicht abgeschlossen ist, wird der volumetrische Wirkungsgrad der Vakuumpumpe erhöht. Als Lagervorrichtung ist insbesondere ein Wälzlager geeignet, das günstig herstellbar und einfach in der Montage ist, und aufgrund der besonderen Ausführung der Gehäusewandung mit mindestens einer Durchtrittsöffnung nicht mehr dem hohen Druckunterschied ausgesetzt ist, der zu einem Fettverlust des Wälzlagers führen würde. In vorteilhafter Weise kann zwischen der Gehäusewandung und einem zweiten Zylinderwandstück eine Anlaufscheibe für das Rotorelement vorgesehen sein.

Ein Ausführungsbeispiel der Erfindung ist in der Zeichnung dargestellt und wird nachfolgend beschrieben.

Hierbei zeigt:
Figur 1 eine Schnittansicht einer erfindungsgemäßen Vakuumpumpe, und
Figur 2 eine perspektivische Ansicht auf ein Motorgehäuse der Vakuumpumpe aus Fig. 1.

Figur 1 zeigt eine elektrische Vakuumpumpe 2 mit einer Gehäuseanordnung 4. Die Gehäuseanordnung 4 besteht im Wesentlichen aus einem Motorgehäuse 6 und einem Rotorgehäuse 8. Im Motorgehäuse 6 ist ein an sich bekannter elektrischer Motor 10 mit einer schematisch dargestellten Steuerelektronik 12 vorgesehen. Der Motor 10 wirkt im vorliegenden Ausführungsbeispiel direkt auf eine Rotorwelle 14. Es ist natürlich auch denkbar, dass die Rotorwelle 14 mehrteilig ausgeführt ist, oder dass eine Antriebswelle des Motors 10 über eine Kupplung mit einer Rotorwelle 14 verbunden ist.

Das Motorgehäuse 6 weist am vom Rotorgehäuse 8 abgewandten Ende ein Deckelelement 16 auf, auf dem die Steuereinheit 12 für den elektronisch kommutierten Motor 10 angeordnet ist und das ein erstes Wälzlager 18 zur Lagerung der Rotorwelle 14 aufweist. Es sollte jedoch deutlich sein, dass der Motor 10 auch als herkömmlich, mechanisch kommutierter Motor ausgeführt sein kann. Am entgegengesetzten Ende ist eine Gehäusewandung 20 vorgesehen, die zusammen mit dem Deckelelement 16 und einem Zylinderwandstück 22 das Motorgehäuse 6 luftdicht verschließt. Die Gehäusewandung 20 weist nach außen gerichtete Befestigungsflansche 24 auf zur Befestigung der Vakuumpumpe im Motorraum. Des Weiteren bildet die Gehäusewandung 20 ein Teil des Rotorgehäuses 8, das sich in Längsrichtung an das Motorgehäuse 6 anschließt und ebenfalls durch diese Gehäusewandung 20 luftdicht verschlossen ist. Die Gehäusewandung 20 ist also im vorliegenden Ausführungsbeispiel sowohl ein Teil des Motorgehäuses 6 als auch ein Teil des Rotorgehäuses 8. Des Weiteren weist auch das Rotorgehäuse 8 ein zweites Deckelelement 26 sowie ein zweites Zylinderwandstück 28 auf, wobei zwischen der Gehäusewandung 20 und dem zweiten Zylinderwandstück 28 eine Anlaufscheibe 21 aus Edelstahl für ein Rotorelement 32 angeordnet ist. Das zweite Deckelelement 26 ist über Durchsteckschrauben 30, die durch das zweite Zylinderwandstück 28 reichen, mit der Gehäusewandung 20 verschraubt. Auch das Rotorgehäuse 8 ist fluiddicht abgeschlossen. Des Weiteren weist das Rotorgehäuse 8 auf bekannte Weise einen Einlass und einen Auslass auf, die in dieser Darstellung nicht weiter gezeigt sind. Die Rotorwelle 14 weist das Rotorelement 32 auf, das im vorliegenden Fall mehrere verschiebbar angeordnete Flügelelemente aufweist und dementsprechend die Vakuumpumpe als Flügelzellenpumpe ausgebildet ist. Das Rotorelement 32 wirkt auf bekannte Weise mit dem zweiten zylindrischen Gehäuseteil 28 zusammen und sorgt dementsprechend für den Unterdruckaufbau. In der Gehäusewandung 20 ist ein zweites Wälzlager 34 angeordnet, in dem die Rotorwelle 14 ebenfalls gelagert ist und durch das die Rotorwelle 14 in das Rotorgehäuse 8 hineinreicht.

Des Weiteren weist die Gehäusewandung 20 drei Durchtrittsöffnungen 36 auf, die direkt im Bereich des Wälzlagers 34 angeordnet sind. Auf diese Weise ist eine fluidische Verbindung zwischen dem Rotorgehäuse und dem Motorgehäuse 6 vorgesehen, so dass im Bereich der Wälzlagervorrichtung 34 kein für das Wälzlager 34 schädlicher Druckunterschied anliegt.

Figur 2 zeigt das Motorgehäuse 6 in einer perspektivischen Ansicht. Deutlich zu erkennen ist die Gehäusewandung 20 mit den Flanschelementen 24, über die die Vakuumpumpe im Motorraum des Kraftfahrzeuges befestigt werden kann. Die Rotorwelle 14 ist in dem Wälzlager 34 gelagert und reicht durch die Gehäusewandung 20 hindurch in den nicht weiter dargestellten Rotorraum des Rotorgehäuses 8. Deutlich zu erkennen sind auch die Durchtrittsöffnungen 36, die den Druckausgleich im Bereich des Wälzlagers 34 gewährleisten.

Es sollte deutlich sein, dass die Erfindung nicht auf die Ausführung als Flügelzellenpumpe mit mehreren Flügeln beschränkt ist und insbesondere auch beispielsweise bei einer Einflügel-Vakuumpumpe anwendbar ist.

## Patentansprüche

1. Vakuumpumpe zum Einsatz im Kraftfahrzeugbereich, mit einem auf einer Rotorwelle (14) befestigtem Rotorelement (32), das in einem Rotorgehäuse (8) angeordnet ist, und mit einem indirekt oder direkt die Rotorwelle antreibenden elektrischen Antriebsorgan (10), das in einem Motorgehäuse (6) angeordnet ist, wobei das Rotorgehäuse (8) und das Motorgehäuse (6) über eine Gehäusewandung (20) miteinander verbunden sind und eine Gehäuseanordnung (4) bilden, wobei die Rotorwelle (14) mittels einer Lagervorrichtung (34) in der Gehäusewandung (20) gelagert ist, und wobei das Rotorgehäuse (8) mindestens einen Einlass und einen Auslass aufweist, wobei in der Gehäusewandung (20) mindestens eine Durchtrittsöffnung (36), die das Rotorgehäuse und das Motorgehäuse fluidisch verbindet, vorgesehen ist,
**dadurch gekennzeichnet, dass** die mindestens eine Durchtrittsöffnung (36) direkt im Bereich der Lagervorrichtung (34) zwischen der Lagervorrichtung (34) und der Gehäusewandung (20) vorgesehen ist.

2. Vakuumpumpe nach Anspruch 1, **dadurch gekennzeichnet, dass** die Gehäuseanordnung (4) luftdicht abgeschlossen ist.

3. Vakuumpumpe nach einem der Ansprüche 1 - 2, **dadurch gekennzeichnet, dass** die Lagervorrichtung (34) ein Wälzlager ist.

4. Vakuumpumpe nach einem der vorhergehenden Ansprüche, **dadurch gekennzeichnet, dass** zwischen der Gehäusewandung (20) und einem zweiten Zylinderwandstück (28) eine Anlaufscheibe (21) für das Rotorelement (32) vorgesehen ist.

## Claims

1. Vacuum pump for use in the automotive sector comprising a rotor element (32) fastened on a rotor shaft (14), the rotor element being arranged in a rotor housing (8), and comprising an electric drive means (10) arranged in a motor housing (6), the means driving the rotor shaft indirectly or directly, wherein the rotor housing (8) and the motor housing (6) are connected with each other via a housing wall (20) and form a housing arrangement (4), wherein the rotor shaft (14) is supported in the housing wall (20) by means of a bearing device (34), and wherein the rotor housing (8) has at least one inlet and one outlet, wherein the housing wall (20) is provided with at least one passage opening (36) fluidically connecting the rotor housing and the motor housing, **characterized in that** the at least one passage opening (36) is provided directly in the region of the bearing device (34) between the bearing device (34) and the housing wall (20).

2. Vacuum pump of claim 1, **characterized in that** the housing arrangement (4) is sealed in an airtight manner.

3. Vacuum pump of one of claims 1-2, **characterized in that** the bearing device (34) is a roller bearing.

4. Vacuum pump of one of the preceding claims, **characterized in that** a thrust washer (21) for the rotor element (32) is provided between the housing wall (20) and a second cylinder wall part (28).

## Revendications

1. Pompe à vide destinée à être utilisée dans le domaine des véhicules automobiles, avec un élément de rotor (32) fixé sur un arbre de rotor (14) et disposé dans un carter de rotor (8), et avec un organe d'entrainement électrique (10) indirectement ou directement entraînant l'arbre de rotor (14) et disposé dans un carter de moteur (6), ledit carter de rotor (8) et ledit carter de moteur (6) étant relié l'un à l'autre par une paroi de carter (20) et formant un ensemble de carter (4), ledit arbre de rotor (14) étant supporté dans ledit ensemble de carter (4) par un dispositif de palier (34), et le carter de rotor (8) comportant au moins une entrée et une sortie, au moins une ouverture de passage (36) étant prévue dans la paroi de carter (20), ladite ouverture reliant de manière fluidique ledit carter de rotor et ledit carter de moteur, **caractérisée en ce que** ladite au moins une ouverture de passage (38) est prévue directement dans la région du dispositif de palier (34) entre le dispositif de palier (34) et la paroi de carter (20).

2. Pompe à vide selon la revendication 1, **caractérisée en ce que** l'ensemble de carter (4) est fermé de manière étanche à l'air.

3. Pompe à vide selon l'une des revendications 1-2, **caractérisée en ce que** le dispositif the palier (34) est un palier de roulement.

4. Pompe à vide selon l'une quelconque des revendications précédentes, **caractérisée en ce qu'**une rondelle de butée (21) pour ledit élément de rotor (32) est prévue entre la paroi de carter (20) et une deuxième partie de la paroi du cylindre (28).
